# EUROPÄISCHE PATENTSCHRIFT

(11) **EP 3 108 070 B1**
(45) Veröffentlichungstag und Bekanntmachung des Hinweises auf die Patenterteilung: **11.04.2018**
(21) Anmeldenummer: 15706417.1
(22) Anmeldetag: 18.02.2015
(51) Int. Cl.: E02F 3/96, E04G 23/08

(54) **BETONBRECHZANGE**
CONCRETE JAW CRUSHER
PINCES DE BROYAGE DE BÉTON

(30) Priorität: 18.02.2014 DE 102014202972
(43) Veröffentlichungstag der Anmeldung: 28.12.2016
(73) Patentinhaber: Gebrüder Egli Maschinen AG, 9512 Rossrüti (Will) (CH)
(72) Erfinder: OSTERMEYER, Thomas, 88400 Biberach (DE)
(74) Vertreter: Prüfer & Partner mbB Patentanwälte · Rechtsanwälte
(86) Internationale Anmeldenummer: PCT/EP2015/053410
(87) Internationale Veröffentlichungsnummer: WO 2015/124623

(56) Entgegenhaltungen:
- EP-A1- 2 581 506
- WO-A1-96/02708
- JP-U- S57 117 153
- US-A1- 2004 093 739

## Beschreibung

Die vorliegende Erfindung bezieht sich auf eine Betonbrechzange.

Aus dem Stand der Technik sind Betonbrechzangen in Gestalt einer Kastenschere bekannt. Derartige Betonbrechzangen haben Zangenbacken mit scharfen Ecken im distalen Bereich, und die Schneidkanten sind in einer Seitenansicht im Wesentlichen in einer Ebene angeordnet. Es hat sich bei diesen Betonbrechzangen gezeigt, dass der Verschleiß im Bereich der Ecken weit überproportional erhöht ist. Dort treten lokal sehr hohe mechanische Spannungen auf. Konstruktiv sind die Ecken selbst steif, die angrenzenden Wände am Kasten sind jedoch weicher, woraus ein ungleichmäßiger Schnittspalt mit schlechten Schnittergebnissen resultiert.

Aus der WO 96/02708 A ist eine andere Betonbrechzange gemäß dem Oberbegriff von Anspruch 1 bekannt. Diese Betonbrechzange hat eine erste Zangenbacke, die einen rahmenartigen ersten Grundkörper aufweist, der einen Innenraum der ersten Zangenbacke definiert und eine erste Schneidkante aufweist, und eine zweite Zangenbacke, die eine zweite Schneidkante aufweist und mit der ersten Zangenbacke um eine Gelenkachse schwenkbar verbunden ist, um in den Innenraum einzutauchen. Die erste Schneidkante besteht aus zwei Schenkeln, die im Wesentlichen spiegelsymmetrisch zu einer Mittelachse verlaufen, die senkrecht zur Gelenkachse steht. Die Schenkel bilden des Weiteren einen distalen Endabschnitt in Gestalt einer geraden Kante. Die Mittelachse schneidet die Gelenkachse und den distalen Endabschnitt. Die Schenkel bilden in einer Draufsicht ein U-förmiges Profil, das an den Ecken mit konstantem Krümmungsradius leicht abgerundet ist. Diese Betonbrechzange hat nicht die Nachteile der eingangs erwähnten Kastenscheren, sie ist jedoch relativ aufwändig herzustellen.

Es ist daher die Aufgabe der vorliegenden Erfindung, eine Betonbrechzange vorzusehen, die für einen gleichmäßigen Schnittspalt sorgt und die einfacher herzustellen und gleichzeitig haltbar ist.

Diese Aufgabe wird durch die Betonbrechzange mit den Merkmalen des Anspruchs 1 gelöst. Vorteilhafte Weiterbildungen der vorliegenden Erfindung sind in den Unteransprüchen angegeben.

In Untersuchungen, die zur vorliegenden Erfindung führten, wurde die Betonbrechzange aus der WO 96/02708 A in mehreren Stufen weitergebildet. Zunächst wurden die Eckradien mit verschiedenen, weiteren Radien anstatt mit einer Geraden verbunden, so dass ein kontinuierlicher Bogen entstand, der das Problem des ungleichmäßigen Schneidspalts weitgehend eliminierte. Dies hat zu weiteren Überlegungen geführt, um die Bogenform zu optimieren. Insbesondere wurden bekannte, mathematisch definierte Bögen mittels FEM Analyse untersucht, nämlich eine Ellipse, ein Klöpperbogen nach DIN 28011 und ein Korbbogen nach DIN 28013.

Im Dünnblechbereich funktionieren die beiden letztgenannten Formen gut, der Schnittspalt kann jedoch noch weiter optimiert werden. Die Ellipse zeigt einen besseren Schnittspalt, ist aber in der Herstellung aufwändiger.

Die besten Ergebnisse konnten erzielt werden, wenn die Betonbrechzange gemäß Anspruch 1 ausgebildet wird.

Die Vorteile der Betonbrechzange sind ein gleichmäßiger Kraftlinienverlauf, ein konstantes Spannungsniveau im Bauteil, ein gleichmäßiger Schneidspalt bei einem ziehenden Schnitt, weniger und gleichmäßigerer Verschleiß, leichteres und kostengünstigeres Schärfen, eine leichtere Bauweise der gesamten Betonbrechzange und eine Trennung der Brechzone, sofern Zähne vorgesehen sind.

### KURZBESCHREIBUNG DER ZEICHNUNGEN

Fig. 1 zeigt ein Ausführungsbeispiel einer Betonbrechzange in einer perspektivischen Ansicht;
Fig. 2 zeigt das Ausführungsbeispiel der Betonbrechzange in einer anderen perspektivischen Ansicht;
Figuren 3 und 4 zeigen das Ausführungsbeispiel der Betonbrechzange in einer Seitenansicht im geöffneten bzw. geschlossenen Zustand;
Fig. 5 zeigt das Ausführungsbeispiel der Betonbrechzange in einer Schnittansicht von unten;
Fig. 6 zeigt in einer Draufsicht den Verlauf einer Schneidkante einer Zangenbacke der Betonbrechzange gemäß dem Ausführungsbeispiel der vorliegenden Erfindung; und
Fig. 7 zeigt eine Skizze zur Erläuterung eines Klöpperbogens und eines Korbbogens.

### BESCHREIBUNG DER AUSFÜHRUNGSBEISPIELE

Figuren 1 bis 5 zeigen ein Ausführungsbeispiel einer Betonbrechzange 1 in perspektivischen Ansichten bzw. in Seitenansichten oder Unteransichten.

Gemäß der Fig. 1 hat die Betonbrechzange 1 eine erste Zangenbacke 2, die einen rahmenartigen ersten Grundkörper 3 aufweist, der einen Innenraum 4 der ersten Zangenbacke 1 definiert und eine erste Schneidkante 5 aufweist. Die Betonbrechzange 1 hat außerdem eine zweite Zangenbacke 6, die eine zweite Schneidkante 7 aufweist und mit der ersten Zangenbacke 2 um eine Gelenkachse 8 schwenkbar verbunden ist, um in den Innenraum 4 einzutauchen. Der Schneidvorgang beim Betonschneiden wird u. A. dadurch bewirkt, dass die zweite Schneidkante 7 die erste Schneidkante 5 passiert, um den dazwischenliegenden Beton zu scheren. Die zweite Schneidkante 7 ist im Wesentlichen an die Form der ersten Schneidkante 5 angepasst; sie ist aber kleiner, da sie in den Innenraum 4 eintaucht.

Die Fig. 6 zeigt in einer Draufsicht (in der xy-Ebene) den Verlauf der ersten Schneidkante 5 der ersten Zangenbacke 2 der Betonbrechzange 1 gemäß dem Ausführungsbeispiel der vorliegenden Erfindung. Für die zweite Schneidkante 7 der zweiten Zangenbacke 6 ist die Beschreibung ähnlich, da die Form der zweiten Schneidkante 7 an die Form der ersten Schneidkante 5 angepasst ist.

Die erste Schneidkante 5 der ersten Zangenbacke 2 besteht aus zwei Schenkeln 9, 10, die im Wesentlichen spiegelsymmetrisch zu einer Mittelachse 11 verlaufen, die senkrecht zur Gelenkachse 8 steht. Die Schenkel 9, 10 bilden des Weiteren einen distalen Endabschnitt 12 der ersten Schneidkante 5, wobei der distale Endabschnitt 12 im gegenwärtigen Ausführungsbeispiel eine punktuelle Spitze 12 der ersten Schneidkante 5 ist. Alternativ kann der distale Endabschnitt 12 eine Kurve der ersten Schneidkante 5 sein, die geradlinig oder gekrümmt sein kann. Die Mittelachse 11 schneidet die Gelenkachse 8 und den distalen Endabschnitt 12.

Im Folgenden wird der Verlauf der ersten Schneidkante 5 gemäß der vorliegenden Erfindung beschrieben.

Gemäß der Fig. 6 haben die Schenkel 9, 10 der ersten Schneidkante 5 in einer Draufsicht senkrecht zur Gelenkachse 8 und senkrecht zur Mittelachse 11 jeweils ein Schneidkantensegment mit nicht-konstantem Krümmungsradius. Der Verlauf des Schneidkantensegments in der Draufsicht wird durch bestimmte geometrische Figuren folgendermaßen definiert.

Zunächst wird eine virtuelle Viertelellipse durch eine große Halbachse a, die parallel zur Gelenkachse 8 der Betonbrechzange 1 verläuft, und eine kleine Halbachse b definiert, die am distalen Endabschnitt 12 der ersten Schneidkante 5 endet. Die kleine Halbachse b verläuft also zwischen einem Mittelpunkt M der virtuellen Viertelellipse und dem distalen Endabschnitt 12 der ersten Schneidkante 5.

Daneben werden ein virtueller, halber Klöpperbogen nach DIN 28011 und ein virtueller, halber Korbbogen nach DIN 28013 jeweils mit einem Radius ra, einer Kallote r1, einer Krempe r2 und einem Bord h definiert, wobei der Radius ra identisch zu der großen Halbachse a der virtuellen Viertelellipse ist und wobei Enden oder Spitzen (entsprechend den Hochpunkten des ganzen Klöpperbogen oder des ganzen Korbbogens) des virtuellen, halben Klöpperbogens und des virtuellen, halben Korbbogens jeweils auf dem Schnittpunkt der Viertelellipse mit dem distalen Endabschnitt 12 liegen und der Bord h an der großen Halbachse a endet.

Die Begriffe Klöpperbogen und Korbbogen sind in entsprechenden DIDT-Normen allgemein definiert und werden in der Fig. 7 beschrieben (abgeleitet aus Borowski, *"Gewölbter Boden*", http://de.wikipedia.org).

Beim Klöpperbogen nach DIN 28011 ist r1 Da und r2 = 0,1 * Da, wobei Da = 2 * ra gilt. Beim Korbbogen nach DIN 28013 ist r1 = 0,8 * Da und r2 = 0,154 * Da, wobei Da = 2 * ra gilt. Die verwendeten Begriffe "halber Klöpperbogen" und "halber Korbbogen" meinen jeweils einen Bogen in einem Winkel von 90°, da ein ganzer Klöpperbogen und ein ganzer Korbbogen üblicherweise in einem Winkel von 180° aufgespannt sind (siehe Fig. 7).

Gemäß der vorliegenden Erfindung verläuft das Schneidkantensegment zwischen der virtuellen Viertelellipse und dem virtuellen, halben Klöpperbogen, und/oder es verläuft zwischen der virtuellen Viertelellipse und dem virtuellen, halben Korbbogen an der Seite der Gelenkachse 8 (d.h. angrenzend an der Gelenkachse 8) und außerhalb der Viertelellipse und des virtuellen, halben Korbbogens an der Seite des distalen Endabschnitts 12 der Schneidkante 5 (d.h. angrenzend an dem distalen Endabschnitt 12 der Schneidkante 5), wie es in der Fig. 6 beispielhaft dargestellt ist.

Im dargestellten Ausführungsbeispiel liegt die Schneidkante 5 auf einem Verlauf, der annähernd durch r1 = k *Da und r2 = 0,33 * k * Da definiert ist, wobei Da = 2 * ra gilt und k eine Konstante zwischen 1 und 0.8 ist. Der Radius der Schneidkante 5 im Bereich der Kallote r1 ist im dargestellten Ausführungsbeispiel ungefähr dreimal so groß wie der Radius der Schneidkante 5 im Bereich der Krempe r2.

Vorzugsweise hat der Bord h eine Größe, die kleiner ist als zwei Drittel der kleinen Halbachse b. Weiter bevorzugt hat der Bord h eine Größe, die kleiner ist als die Hälfte der kleinen Halbachse b. Weiter bevorzugt hat der Bord h eine Größe, die kleiner ist als ein Drittel der kleinen Halbachse b. Es ist auch denkbar, dass das der Bord h eine Größe von Null hat.

Vorzugsweise liegt das Verhältnis zwischen der großen Halbachse a und der kleinen Halbachse b in einem Bereich von 4:1 bis 3:1, weiter bevorzugt in einem Bereich von 3:1 bis 2:1, und weiter bevorzugt in einem Bereich von 2:1 bis 1,5:1.

Gemäß den Figuren 3 und 4 ist die Brechzange in einer Seitenansicht (in der yz-Ebene) gezeigt. In dieser Ebene hat die erste Schneidkante 5 im Bereich des distalen Endabschnitts 12 einen Geradenabschnitt 14, an dem sich zur Seite der Gelenkachse 8 hin ein angewinkelter oder gekrümmter Abschnitt 15 anschließt, der zur Seite der anderen Schneidkante 7 hin angewinkelt oder gekrümmt ist. Die zweite Schneidkante 7 hat vorzugsweise ebenfalls eine entsprechende Konfiguration.

Gemäß den Figuren 1 bis 5 sind vorzugsweise an der ersten und der zweiten Zangenbacke 2, 6 Brechzähne 13 zum Eindringen in Beton angeordnet. Die Brechzähne 13 befinden sich bei Betrachtung von der Gelenkachse 8 hinter der ersten Schneidkante 5 und vor der zweiten Schneidkante 7. Die Brechzähne 13 durchdringen den Beton und spalten ihn. Die Brechzähne 13 halten die Schneidkanten 5, 7 außerdem davon ab, mit ungebrochenem Beton in Kontakt zu treten. Nachdem der Beton durch die Brechzähne 13 zerbröselt wurde, können die Schneidkanten 5, 7 die aus und vom Beton befreiten Armierungen zerschneiden.

Vorzugsweise sind die erste und die zweite Schneidkante 5, 7 auf die entsprechende Zangenbacke 2, 6 aufgeschweißt.

Der Schutzumfang ist nicht auf das hier dargestellte Ausführungsbeispiel beschränkt, sondern umfasst alle möglichen Betonbrechzangen, sofern diese unter den Schutzumfang der Ansprüche fallen.

## Patentansprüche

1. Betonbrechzange (1) mit:
einer ersten Zangenbacke (2), die einen rahmenartigen ersten Grundkörper (3) aufweist, der einen Innenraum (4) der ersten Zangenbacke (1) definiert und eine erste Schneidkante (5) aufweist, und
einer zweiten Zangenbacke (6), die eine zweite Schneidkante (7) aufweist und mit der ersten Zangenbacke (2) um eine Gelenkachse (8) schwenkbar verbunden ist, um in den Innenraum (4) einzutauchen,
wobei zumindest eine der ersten und der zweiten Schneidkante (5, 7) aus zwei Schenkeln (9, 10) besteht, die im Wesentlichen spiegelsymmetrisch zu einer Mittelachse (11) verlaufen, die senkrecht zur Gelenkachse (8) steht, wobei
die Schenkel (9, 10) einen distalen Endabschnitt (12) der Schneidkante (5, 7) bilden, wobei der distale Endabschnitt (12) entweder eine punktuelle Spitze (12) der Schneidkante (5, 7) oder eine Kurve der Schneidkante (5, 7) ist, und wobei die Mittelachse (11) die Gelenkachse (8) und den distalen Endabschnitt (12) schneidet,
**dadurch gekennzeichnet, dass**
die Schenkel (9, 10) in einer Draufsicht (xy) senkrecht zur Gelenkachse (8) und senkrecht zur Mittelachse (11) jeweils ein Schneidkantensegment mit nicht-konstantem Krümmungsradius aufweisen,
der Verlauf des Schneidkantensegments in der Draufsicht folgendermaßen definiert ist:
eine virtuelle Viertelellipse ist durch eine große Halbachse (a), die parallel zur Gelenkachse (8) der Betonbrechzange (1) verläuft, und eine kleine Halbachse (b) definiert, welche am distalen Endabschnitt (12) der Schneidkante (5, 7) endet,
ein virtueller, halber Klöpperbogen und ein virtueller, halber Korbbogen sind jeweils mit einem Radius (ra), einer Kallote (r1), einer Krempe (r2) und einem Bord (h) definiert, wobei der Radius (ra) identisch zu der großen Halbachse (a) der Viertelellipse ist und wobei Spitzen des virtuellen, halben Klöpperbogens und des virtuellen, halben Korbbogens jeweils auf einem Schnittpunkt der virtuellen Viertelellipse mit dem distalen Endabschnitt (12) liegen und der Bord (h) an der großen Halbachse (a) endet, und
das Schneidkantensegment
zwischen der virtuellen Viertelellipse und dem virtuellen, halben Klöpperbogen verläuft, und/oder
zwischen der virtuellen Viertelellipse und dem virtuellen, halben Korbbogen an der Seite der Gelenkachse (8) und außerhalb der virtuellen Viertelellipse und des virtuellen, halben Korbbogens an der Seite des distalen Endabschnitts (12) der Schneidkante (5, 7) verläuft.

2. Betonbrechzange (1) gemäß Anspruch 1,
wobei der Bord (h) eine Größe von Null hat.

3. Betonbrechzange (1) gemäß Anspruch 1,
wobei der Bord (h) eine Größe hat, die kleiner ist als ein Drittel der kleinen Halbachse (b).

4. Betonbrechzange (1) gemäß Anspruch 1,
wobei der Bord (h) eine Größe hat, die kleiner ist als die Hälfte der kleinen Halbachse (b).

5. Betonbrechzange (1) gemäß Anspruch 1,
wobei der Bord (h) eine Größe hat, die kleiner ist als zwei Drittel der kleinen Halbachse (b).

6. Betonbrechzange (1) gemäß einem der vorherigen Ansprüche,
wobei das Verhältnis zwischen der großen Halbachse (a) und der kleinen Halbachse (b) in einem Bereich von 4:1 bis 3:1 liegt.

7. Betonbrechzange (1) gemäß einem der vorherigen Ansprüche,
wobei das Verhältnis zwischen der großen Halbachse (a) und der kleinen Halbachse (b) in einem Bereich von 3:1 bis 2:1 liegt.

8. Betonbrechzange (1) gemäß einem der vorherigen Ansprüche,
wobei das Verhältnis zwischen der großen Halbachse (a) und der kleinen Halbachse (b) in einem Bereich von 2:1 bis 1,5:1 liegt.

9. Betonbrechzange (1) gemäß einem der vorherigen Ansprüche,
wobei zumindest die erste oder die zweite Schneidkante (5, 7) in einer Ebene (yz), die senkrecht zur Gelenkachse (8) und parallel zur Mittelachse (11) aufgespannt ist, im Bereich des distalen Endabschnitts (12) einen Geradenabschnitt (14) aufweist, an dem sich zur Seite der Gelenkachse (8) hin ein angewinkelter oder gekrümmter Abschnitt (15) anschließt, der zur Seite der anderen Schneidkante (5, 7) hin angewinkelt oder gekrümmt ist.

10. Betonbrechzange (1) gemäß einem der vorherigen Ansprüche,
wobei zumindest an einer von der ersten und der zweiten Zangenbacke (2, 6) Brechzähne (13) zum Eindringen in Beton angeordnet sind, wobei sich die Brechzähne (13) bei Betrachtung von der Gelenkachse (8) hinter der ersten Schneidkante (5) und vor der zweiten Schneidkante (7) befinden.

11. Betonbrechzange (1) nach einem der vorherigen Ansprüche,
wobei zumindest eine der ersten und der zweiten Schneidkante (5, 7) auf die entsprechende Zangenbacke (2, 6) aufgeschweißt ist.

## Claims

1. Concrete breaking pliers (1) comprising:
a first gripper jaw (2) having a frame-like first base body (3) defining an interior (4) of the first gripper jaw (1) and having a first cutting edge (5), and
a second gripper jaw (6) having a second cutting edge (7) and being pivotally connected to the first gripper jaw (2) about a hinge axis (8) to plunge into the interior (4),
wherein at least one of the first and second cutting edges (5, 7) consists of two legs (9, 10) which substantially extend mirror-symmetrically to a central axis (11), which is perpendicular to the hinge axis (8), wherein
the legs (9, 10) form a distal end portion (12) of the cutting edge (5, 7), wherein the distal end portion (12) is either a point tip (12) of the cutting edge (5, 7) or a curve of the cutting edge (5, 7), and wherein the central axis (11) intersects the hinge axis (8) and the distal end portion (12),
**characterized in that**
the legs (9, 10) each have in a plan view (xy) perpendicular to the hinge axis (8) and perpendicular to the central axis (11) a cutting edge segment with a non-constant radius of curvature,
the path of the cutting edge segment in the plan view is defined as follows :
a virtual quarter ellipse is defined by a large semi-axis (a) extending parallel to the hinge axis (8) of the concrete breaking pliers (1) and a small semi-axis (b) ending at the distal end portion (12) of the cutting edge (5, 7),
a virtual half kloepper arch and a virtual half basket arch are each defined with a radius (ra), a calotte (r1), a brim (r2) and a border (h), the radius (ra) being identical to the large semi-axis (a) of the quarter ellipse, and wherein peaks of the virtual half kloepper arch and the virtual half basket arch are each onto an intersection of the virtual quarter ellipse with the distal end portion (12), and the border (h) ends at the large semi-axis (a), and
the cutting edge segment
extends between the virtual quarter ellipse and the virtual half kloepper arch, and/or
extends between the virtual quarter ellipse and the virtual half basket arch at the side of the hinge axis (8) and outside the virtual quarter ellipse and the virtual half basket arch at the side of the distal end section (12) of the cutting edge (5, 7).

2. Concrete breaking pliers (1) in accordance with claim 1,
wherein the border (h) has a size of zero.

3. Concrete breaking pliers (1) according to claim 1,
wherein the border (h) has a size smaller than one third of the small semi-axis (b).

4. Concrete breaking pliers (1) in accordance with claim 1,
the border (h) has a size smaller than half of the small semi-axis (b).

5. Concrete breaking pliers (1) according to claim 1,
wherein the border (h) has a size smaller than two thirds of the small semi-axis (b).

6. Concrete breaking pliers (1) in accordance with one of the previous claims,
wherein the ratio between the large semi-axis (a) and the small semi-axis (b) is in a range from 4 : 1 to 3 : 1.

7. Concrete breaking pliers (1) in accordance with one of the previous claims,
wherein the ratio between the large semi-axis (a) and the small semi-axis (b) is in a range from 3 : 1 to 2 : 1.

8. Concrete breaking pliers (1) in accordance with one of the previous claims,
wherein the ratio between the large semi-axis (a) and the small semi-axis (b) is in a range from 2 : 1 to 1.5 : 1.

9. Concrete breaking pliers (1) in accordance with one of the previous claims,
wherein at least the first or the second cutting edge (5,7) in a plane (yz), which is spanned perpendicular to the hinge axis (8) and parallel to the central axis (11), has a straight line section (14) in the region of the distal end section (12), to which an angled or curved section (15) adjoins towards the side of the hinge axis (8), which section (15) is angled or curved towards the side of the other cutting edge (5, 7).

10. Concrete breaking pliers (1) in accordance with one of the previous claims,
wherein at least one of the first and second gripper jaws (2, 6) being provided with crusher teeth (13) for penetrating into concrete, the crusher teeth (13) being located behind the first cutting edge (5) and in front of the second cutting edge (7) when viewed from the hinge axis (8).

11. Concrete breaking pliers (1) according to one of the previous claims, at least one of the first and second cutting edges (5, 7) being welded onto the corresponding gripper jaw (2, 6).

## Revendications

1. Pince de broyage de béton (1) avec :
une première mâchoire de pince (2) qui présente un premier corps de base (3) en forme de cadre, qui définit un espace intérieur (4) de la première mâchoire de pince (1) et présente un premier bord de coupe (5), et
une seconde mâchoire de pince (6) qui présente un second bord de coupe (7) et est reliée à la première mâchoire de pince (2) de manière pivotante autour d'un axe d'articulation (8) pour s'enfoncer dans l'espace intérieur (4),
dans laquelle au moins un des premier et second bords de coupe (5, 7) se compose de deux branches (9, 10) qui sont sensiblement en symétrie miroir par rapport à un axe médian (11) qui est perpendiculaire à l'axe d'articulation (8), dans laquelle
les branches (9, 10) forment une portion d'extrémité distale (12) du bord de coupe (5, 7), dans laquelle la portion d'extrémité distale (12) est soit une pointe ponctuelle (12) du bord de coupe (5, 7), soit une courbe du bord de coupe (5, 7), et dans laquelle l'axe médian (11) croise l'axe d'articulation (8) et la portion d'extrémité distale (12),
**caractérisée en ce que**
les branches (9, 10) présentent, dans une vue en plan (xy) perpendiculairement à l'axe d'articulation (8) et perpendiculairement à l'axe médian (11), respectivement un segment de bord de coupe avec un rayon de courbure non constant,
le parcours du segment de bord de coupe est défini comme suit dans la vue en plan :
un quart d'ellipse virtuel est défini par un grand demi-axe (a) qui est parallèle à l'axe d'articulation (8) de la pince de broyage de béton (1) et un petit demi-axe (b) qui se termine au niveau de la portion d'extrémité distale (12) du bord de coupe (5, 7),
une demi-courbe torosphérique virtuelle et une demi-courbe en anse de panier virtuelle sont respectivement définies avec un rayon (ra), une calotte (r1), une carre intérieure (r2) et une carre extérieure (h), dans laquelle le rayon (ra) est identique au grand demi-axe (a) du quart d'ellipse et dans laquelle des pointes de la demi-courbe torosphérique virtuelle et de la demi-courbe en anse de panier virtuelle se situent respectivement sur une intersection entre le quart d'ellipse virtuel et la portion d'extrémité distale (12) et la carre extérieure (h) se termine au niveau du grand demi-axe (a), et
le segment de bord de coupe passe
entre le quart d'ellipse virtuel et la demi-courbe torosphérique virtuelle, et/ou
entre le quart d'ellipse virtuel et la demi-courbe en anse de panier virtuelle du côté de l'axe d'articulation (8) et à l'extérieur du quart d'ellipse virtuel et de la demi-courbe en anse de panier virtuelle du côté de la portion d'extrémité distale (12) du bord de coupe (5, 7).

2. Pince de broyage de béton (1) selon la revendication 1,
dans laquelle la carre extérieure (h) présente une grandeur de zéro.

3. Pince de broyage de béton (1) selon la revendication 1,
dans laquelle la carre extérieure (h) présente une grandeur qui est inférieure à un tiers du petit demi-axe (b).

4. Pince de broyage de béton (1) selon la revendication 1,
dans laquelle la carre extérieure (h) présente une grandeur qui est inférieure à la moitié du petit demi-axe (b).

5. Pince de broyage de béton (1) selon la revendication 1,
dans laquelle la carre extérieure (h) présente une grandeur qui est inférieure à deux tiers du petit demi-axe (b).

6. Pince de broyage de béton (1) selon l'une des revendications précédentes,
dans laquelle le rapport entre le grand demi-axe (a) et le petit demi-axe (b) se situe dans une plage de 4:1 à 3:1.

7. Pince de broyage de béton (1) selon l'une des revendications précédentes,
dans laquelle le rapport entre le grand demi-axe (a) et le petit demi-axe (b) se situe dans une plage de 3:1 à 2:1.

8. Pince de broyage de béton (1) selon l'une des revendications précédentes,
dans laquelle le rapport entre le grand demi-axe (a) et le petit demi-axe (b) se situe dans une plage de 2:1 à 1,5:1.

9. Pince de broyage de béton (1) selon l'une des revendications précédentes,
dans laquelle au moins le premier ou le second bord de coupe (5, 7) présente, dans la zone de la portion d'extrémité distale (12), dans un plan (yz) qui s'étend perpendiculairement à l'axe d'articulation (8) et parallèlement à l'axe médian (11), une portion droite (14) à laquelle est adjacente, en direction du côté de l'axe d'articulation (8), une portion inclinée ou courbée (15) qui est inclinée ou courbée en direction du côté de l'autre bord de coupe (5, 7).

10. Pince de broyage de béton (1) selon l'une des revendications précédentes,
dans laquelle des dents de broyage (13) pour pénétrer le béton sont disposées au moins au niveau d'une parmi les première et seconde mâchoires de pince (2, 6), dans laquelle les dents de broyage (13), vues depuis l'axe d'articulation (8), se trouvent derrière le premier bord de coupe (5) et devant le second bord de coupe (7).

11. Pince de broyage de béton (1) selon l'une des revendications précédentes,
dans laquelle au moins un parmi le premier et le second bord de coupe (5, 7) est soudé sur la mâchoire de pince (2, 6) correspondante.
